# EUROPÄISCHE PATENTSCHRIFT

(11) **EP 2 682 610 B1**
(45) Veröffentlichungstag und Bekanntmachung des Hinweises auf die Patenterteilung: **09.12.2015**
(21) Anmeldenummer: 12174666.3
(22) Anmeldetag: 02.07.2012
(51) Int. Cl.: F15B 11/05, F04B 49/00

(54) **Regelsystem einer Hydraulik-Verstellpumpe**
Regulator system of a hydraulic variable capacity pump
Système de réglage d'une pompe hydraulique à débit variable

(43) Veröffentlichungstag der Anmeldung: 08.01.2014
(73) Patentinhaber: HAWE Hydraulik SE, 81673 München (DE)
(72) Erfinder: Jemüller, Georg, Dipl.-Ing., 81673 München (DE)
(74) Vertreter: Grünecker Patent- und Rechtsanwälte PartG mbB

(56) Entgegenhaltungen:
- CH-A- 431 221
- Hawe Hydraulik SE, München: "Axialkolben-Verstellpumpe Typ V60N, Serie 03", , 31. Juli 2011 (2011-07-31), XP055045755, Gefunden im Internet: URL:http://www.hawe.de/fileadmin/content/t ypeman/catalog/Pdf/7/9/D7960N-de.pdf [gefunden am 2012-11-27]

## Beschreibung

Die Erfindung betrifft ein Regelsystem einer Hydraulik-Verstellpumpe gemäß Oberbegriff des Patentanspruchs 1.

Aus der technischen Informationsschrift D 7960 N, der Firma HAWE Hydraulik SE, Streitfeldstraße 25, 81673 München, Ausgabe Juli 2011-03, Seiten 2 und 3, sowie Seite 19, Kennzeichen ZL; LLSN; LN, sind solche Regelsysteme für Hydraulik-Verstellpumpen z. B. eines Axialkolben-Schrägscheiben-Typs, bekannt, bei denen für eine Leistungs- bzw. DrehmomentRegelung der für die Druckregelung verantwortlichen Hauptstufe ein an die Signaldruckleitung angeschlossenes Vorsteuerventil zugeordnet ist. Dieses Vorsteuerventil ist ein z. B. 2/2-Wege-Ablassventil mit Federbelastung und Druckvorsteuerung aus der Signaldruckleitung und ist ablaufseitig mit einer Rücklaufleitung verbunden. Sobald die Pumpe durch den Stellzylinder z.B. aus der Stellung für Maximalförderung in Richtung zur Minimalförderung verstellt wird, nimmt das Vorsteuerventil eine drosselnde Regelstellung ein, so dass Druckmittel aus der Signaldruckleitung in die Rücklaufleitung abgelassen wird, wie auch vom Vorsteuerventil zur Druckregelung. Dies bedeutet einen Verlust, der relativ zum Pumpen-Förderstrom zunimmt, je weiter die Pumpe in Richtung zur Minimalförderung verstellt wird, und kann beispielsweise etwa 2 bis 3 l/min betragen, so dass dann die Pumpe zunehmend zur Verlustkompensation arbeiten muss. Dies verschlechtert den volumetrischen Wirkungsgrad erheblich. Diese Regelsysteme bieten als Ausstattung von Verstellpumpen den wichtigen Vorteil kostengünstiger kleiner Vorsteuerventile, kleiner Abmessungen und geringen Gewichts, was z.B. bei Einsatz an oder in Fahrzeugen sehr bedeutsam ist. Solche Verstellpumpen werden über die Hauptstufe und deren Vorsteuerventil druckgeregelt, entweder mit direkt an der Pumpe einstellbarem Druck, um bei variierendem Förderstrombedarf den Systemdruck konstant zu halten, beispielsweise in Konstant-Drucksystemen, in denen unterschiedliche Förderströme gefragt sind, oder als verlustarme Druckbegrenzung eines Hydrauliksystems. Alternativ kann die Hauptstufe als Load-Sensing-Regler, beispielsweise mit integrierter Druckbegrenzung des Systemdrucks, lastdruckunabhängig betrieben werden, wobei ein Lastdrucksignal wenigstens eines von der Verstellpumpe gespeisten Verbrauchers in die Signaldruckleitung und zum Vorsteuerventil eingespeist wird. Diese beiden Regelprinzipien können kombiniert werden mit einem Drehmoment-Regler, beispielsweise um das Produkt aus Druck x Förderstrom konstant zu halten, wobei dieser Drehmoment-Regler in einem einen bestimmten Prozentanteil des Antriebsmoments der Verstellpumpe verstellbar ist. Aus der Praxis ist es ferner bekannt, in ein solches Regelsystem alternativ oder additiv zum Drehmoment-Regler einen Mengenregler zu integrieren. Hierfür wird ebenfalls ein Vorsteuerventil der einzigen Hauptstufe zugeordnet und an die Signaldruckleitung angeschlossen, das ablaufseitig an die Rücklaufleitung angeschlossen ist. Der Mengenregler greift z. B. über den gesamten nutzbaren Druckbereich ein, ehe die Verstellpumpe mechanisch auf Anschlag kommt, um über den gesamten Druckbereich beispielsweise eine gleichbleibende, oder zunehmende oder abnehmende Menge einzuregeln. Hierzu ist es bekannt, als Vorsteuerventil ein 2/2-Wege-Druckregelventil z.B. mit Betätigung durch einen Proportionalmagneten zu verwenden, wobei es möglich ist, die Fördermenge direkt oder indirekt proportional zum Beaufschlagungsstrom des Proportionalmagneten zu regeln, das heißt, die Fördermenge mit zunehmendem Beaufschlagungsstrom beispielsweise linear ansteigen oder linear abfallen zu lassen.
Es können mehr als ein einseitig beaufschlagbarer Stellzylinder vorgesehen sein. Auch Differentialzylinder mit doppelseitiger Druckbeaufschlagung, oder eine exzentrische Wiege können zum Verstellen der Pumpe verwendet werden. Sobald die Verstellpumpe z.B. in Richtung zur Minimalförderung verstellt wird, lässt das Vorsteuerventil Druckmittel aus der Signaldruckleitung zur Rücklaufleitung abströmen, was einen bei in Richtung zur Minimalförderung verstellter Verstellpumpe relativ zunehmenden Verlust bedeutet, der den volumetrischen Wirkungsgrad verschlechtert.

Es sind ferner Regelsysteme bekannt, die mehrere Hauptstufen ohne Vorsteuerventile enthalten. Diese Bauweise bedingt jedoch deutlich höhere Kosten, große Abmessungen und höheres Gewicht.

Weiterer Stand der Technik ist zu finden in CH 431 221A.

Der Erfindung liegt die Aufgabe zugrunde, ein Regelsystem einer Hydraulik-Verstellpumpe, die mit Mengenregelung und/oder Drehmoment-Regelung und einer einzigen Hauptstufe betrieben wird, hinsichtlich des volumetrischen Wirkungsgrades zu verbessern.

Die gestellte Aufgabe wird mit den Merkmalen des Patentanspruchs 1 gelöst.

In dem das jeweilige Vorsteuerventil zumindest des Mengen- und/oder Drehmoment-Reglers ablaufseitig an den Stellzylinder angeschlossen ist, strömt das bei der Regelung aus der Signaldruckleitung abgelassene Druckmittel nicht als Verlust in die Rücklaufleitung, sondern in den ohnedies niedrigeren Druckbereich des Stellzylinders, so dass hier ein Druckmittelkreislauf geschaffen ist, der weitestgehend geschlossen ist. Da bei Druckbeaufschlagung des Stellzylinders ein sich stetig anpassendes Druckniveau vorliegt, kann gegebenenfalls auch die Drehmoment- und/oder Mengen-Regelung stabiler ablaufen, als bei Ablassen des Druckmittels in das im Wesentlichen gleichförmige, extrem niedrige Druckniveau der Rücklaufleitung. Da somit abgelassenes Druckmittel nicht verloren geht, wird trotz des kleinbauenden, kostengünstigen und leichten Regelsystems der volumetrische Wirkungsgrad der Verstellpumpe z.B. dann erheblich verbessert, wenn die Verstellpumpe zunehmend in Richtung zur Minimalförderung verstellt wird.

Wenn auch das Vorsteuerventil zur Druckregelung ablaufseitig an den Stellzylinder angeschlossen ist, werden Verluste noch mehr minimiert.

In einer zweckmäßigen Ausführungsform ist das Mengen-Vorsteuerventil ein durch einen Proportionalmagneten gegen Federkraft entweder zu einer Durchgangsstellung (die Fördermenge nimmt direkt proportional zum Beaufschlagungsstrom des Proportionalmagneten zu) oder einer Sperrstellung (die Fördermenge pro Zeiteinheit nimmt indirekt proportional zum Beaufschlagungsstrom des Proportionalmagneten ab) verstellbares 2/2-Wege-Druckregelventil. Um mit einem kleinbauenden und leichten Proportionalmagneten auskommen zu können, kann es sogar zweckmäßig sein, das Vorsteuerventil mit einer Proportional-Druckvorsteuerung durch den Proportionalmagneten auszustatten. Der Beaufschlagungsstrom des Proportionalmagneten gibt den Sollwert der zu regelnden Menge vor. Diese Sollwertvorgabe könnte alternativ, z.B. am Vorsteuerventil, hydraulisch, pneumatisch, durch Federkraft, oder auf andere Weise erfolgen.

Bei einer anderen zweckmäßigen Ausführungsform ist das Drehmoment-Regel- und/oder das Druckregel-Vorsteuerventil ein von der Signaldruckleitung her gegen Federkraft in Richtung zu einer Durchgangsstellung druckvorgesteuertes 2/2-Druckentlastungsventil.

Beide Vorsteuerventilarten erfüllen die Regelfunktion für den Vorsteuerdruck der Hauptstufe unter Federkraft. Dabei sind Ausführungsformen des Regelsystems möglich, bei denen z.B. zusätzlich zum Druckregler-Vorsteuerventil nur das Mengenregel-Vorsteuerventil oder nur das Drehmoment-Regel-Vorsteuerventil, vorgesehen sind.

Die Drehmoment-Regelung ist zweckmäßig einstellbar, indem die das Drehmoment-Regel-Vorsteuerventil in Richtung zu einer Sperrstellung beaufschlagende Federkraft einstellbar ist. Die Drehmomentregelung (oder Leistungsregelung) greift beispielsweise erst ab einem wählbaren Druckniveau innerhalb des nutzbaren Druckbereichs und dann bis zum Maximaldruck ein, um den Förderstrom nach einer vorgegebenen Kurve zu verringern.

Bei einer zweckmäßigen Ausführungsform ist die Federkraft des Mengenregel- und/oder Drehmomentregel-Vorsteuerventils von einer Stellfeder generiert und durch eine Stellungs-Istwert-Rückführung, vorzugsweise des Stellzylinders, veränderbar. Durch Rückführung des Stellungs-Istwerts der Verstellpumpe kann die Federkraft mit zunehmender Verstellung der Pumpe in Richtung zur Minimalförderung geändert, z.B. erhöht, werden. Auf baulich einfache Weise erfolgt die Rückführung durch den Abgriff der Position des ersten Stellzylinders über eine Nockenfläche und einen Taster, der die eingestellte Federvorspannung bzw. Federkraft verändert. Alternativ kann die Rückführung auch durch Benutzen eines Wegaufnehmers, eines Drucksensors, eines Winkelsensors der Schrägscheibe, etc. erfolgen. Auf diese Weise wird der Regelkreis einfach über das Vorsteuerventil geschlossen.

Um die Hauptstufe zu betätigen, sind unterschiedliche Verschaltungen der Signaldruckleitung möglich. Es kann der Druck in der Signaldruckleitung über eine Zulaufdüse aus der zur Hauptstufe führenden Druckleitung im Regelsystem selbst erzeugt und gegebenenfalls verändert werden. Als Alternative kann die Signaldruckleitung an einen Lastdrucksignalkreis wenigstens eines von der Pumpe gespeisten Verbrauchers angeschlossen und von der Druckleitung separiert sein.

Ferner ist es zweckmäßig, wenn eine Stellleitung zum Stellzylinder zwischen der Hauptstufe und dem Stellzylinder über eine Düse an die Rücklaufleitung angeschlossen ist. Der dadurch bedingte Druckmittelverlust ist vernachlässigbar.

Zweckmäßig ist das 3/2-Wege-Druckregelventil der Hauptstufe in Stellrichtung zur Verbindung der Druckleitung und des ersten Stellzylinders aus der Druckleitung druckvorgesteuert, das heißt vom Förderdruck der Verstellpumpe selbst, und in Stellrichtung zur Verbindung des ersten Stellzylinders mit der Rücklaufleitung aus der Signaldruckleitung druckvorgesteuert und federbelastet. Diese Federbelastung ist zweckmäßigerweise einstellbar, z. B. um bei Variationen der Fördermenge ein gleichbleibendes Druckniveau unterhalb des vom Systemdruckbegrenzungsventil festgesetzten Druckniveaus zu erzeugen.

Wenigstens ein zweiter Stellzylinder kann aus der Druckleitung beaufschlagt und federvorgespannt sein, z.B. so, dass die Verstellpumpe bei Inbetriebnahme mit Maximalförderung anläuft, beispielsweise ehe das Regelsystem eingreift.

In einer zweckmäßigen Ausführungsform ist die mit dem Regelsystem ausgestattete Verstellpumpe eine Axialkolbenpumpe in Schrägscheibenbauart, beispielsweise mit einem Nenndruck bis zu etwa 350 bar, einem Maximaldruck von etwa 400 bar, und typabhängig mit einem Verdrängervolumen von 60, 90 oder 110 cm³/U. Diese Bauart ist robust und zuverlässig und zum Anflanschen an Nebenabtriebe von Nutzfahrzeuggetrieben oder für eine standardgemäße Verbindung mit einem SAE-Flansch konzipiert, und ist universell auch für andere Einsatzzwecke geeignet. Die Bauweise hat eine hohe Selbstansaugdrehzahl und einen geringen Schalldruckpegel. Der Volumenstrom ist proportional zur Drehzahl und dem aktuellen Verdrängungsvolumen und kann stufenlos verstellt werden. Solche Verstellpumpen sind besonders geeignet für einen Einsatz mit Proportional-Wegeschiebern und können mit wechselnder Drehrichtung betrieben werden.

Die Stellzylinder greifen z.B. gemeinsam an einem Schrägscheibenverstellglied an. Zweckmäßig sind die Stellzylinder jeweils paarweise angeordnet und parallel geschaltet.

Im Hinblick auf ein moderates Druckniveau bei Beaufschlagen des Stellzylinders aus dem Regelsystem ist es zweckmäßig, wenn dieser Stellzylinder eine größere Druckbeaufschlagungsfläche aufweist, als jeder zweite Stellzylinder. Das Flächenverhältnis kann zwischen etwa 2 : 1 bis 5 : 1 liegen, oder sogar noch größer sein, die zum Stellzylinder abgelassenes Druckmittel sehr präzise steuern.

Die Vorsteuerventile zur Druck- und/oder Drehmomentregelung können z.B. Schieberventile sein.

Ausführungsformen des Erfindungsgegenstandes werden anhand der Zeichnung erläutert. Es zeigen:
- Fig. 1: ein Blockschaltbild eines Regelsystems einer Hydraulik-Verstellpumpe, in drucklosem Zustand,
- Fig. 2: eine Detailvariante,
- Fig. 3: eine weitere Detailvariante, und
- Fig. 4: eine weitere Detailvariante.

Ein Regelsystem S einer Hydraulik-Verstellpumpe V ist beispielsweise mit einem Regelsystem-Gehäuse 9 an oder in einem Verstellpumpen-Gehäuse 1 angeordnet. Die Verstellpumpe V ist beispielsweise eine Schrägscheiben-Axialkolbenpumpe 2, deren Volumenstrom stufenlos in Richtung eines Doppelpfeils zwischen Maximalförderung und Minimalförderung mittels eines Schrägscheiben-Verstellgliedes 3 verstellbar ist. An dem Verstellglied 3 greift wenigstens ein Stellzylinder Z1 (und optional ein zweiter Stellzylinder Z2) an. In der gezeigten Ausführungsform in Fig. 1 ist ein parallel geschaltetes Paar erster Stellzylinder Z1, Z1' und ein parallel geschaltetes Paar zweiter Stellzylinder Z2, Z2' vorgesehen. Der Stellzylinder Z1, Z1' enthält einen Kolben 4, an dem beispielsweise als Positions-Istwert-Rückführung F der Verstellpumpe V eine Nockenfläche 5 angeordnet ist, die über einen mechanischen Taster 6 die Kolbenstellung abgreift, und somit indirekt die Verstellposition der Verstellpumpe V meldet. Der Stellzylinder Z1, Z1' wird einseitig aus dem Regelsystem S druckbeaufschlagt.

Alternativ könnten Sensoren 35 (Wegaufnehmer, Winkelsensoren, Drucksensoren, oder Ähnliche) zum Melden verwendet werden, z. B. am Stellzylinder Z1' oder am Verstellglied 3. Alternativ könnte wenigstens ein doppelseitig beaufschlagter Differential-Stellzylinder zur Pumpenverstellung verwendet werden, oder eine exzentrische Wiege (nicht gezeigt).

Jeder Stellzylinder Z1, Z1' ist an seiner Druckbeaufschlagungsseite an eine Stellleitung 7 angeschlossen. Die zweiten Stellzylinder Z2, Z2' sind an ihren Druckbeaufschlagungsseiten an eine von der Verstellpumpe gespeiste Druckleitung 8 angeschlossen sind, aus der ein nur schematisch angedeuteter Verbraucher M, beispielsweise über nicht gezeigte Steuerventile, gespeist wird. Die zweiten Stellzylinder Z2, Z2' enthalten ferner Federn 34, das heißt, sind federvorgespannt, um wie auch durch die Druckbeaufschlagung aus der Druckleitung 8 die Verstellpumpe V z.B. in Richtung zur Maximalförderung zu verstellen. Eine Druckbeaufschlagung der Stellzylinder Z1, Z1' nimmt dann eine Verstellung in Richtung zur Minimalförderung vor.

Am Gehäuse 9 des Regelsystems S ist ein Druckanschluss 10 angedeutet (X, LS) an dem ein Signaldruck in einer Signaldruckleitung 21 entweder gemessen oder eingespeist werden kann, der beispielsweise aus einem Lastdrucksignalkreis LS des Verbrauchers M, stammt (Fig. 2). In der in Fig. 1 gezeigten Ausführungsform ist beispielsweise der Druck in der Signaldruckleitung 21 vom Regelsystem S selbst einstellbar.

Zur Druckregelung enthält das Regelsystem S eine einzige Hauptstufe 11, die als 3/2-Wege-Regelventil ausgebildet und an die Druckleitung 8 sowie eine Rücklaufleitung 19 einerseits und an die Stellleitung 7 andererseits angeschlossen ist. Das 3/2-Wege-Druckregelventil 12 wird aus der Druckleitung 8 über eine Vorsteuerleitung 16 und aus der Signaldruckleitung 21 über eine Vorsteuerleitung 13 jeweils druckvorgesteuert, wobei an der Seite der Vorsteuerleitung 13 auch eine Federkraft 15 wirksam ist, die, zweckmäßig, einstellbar ist.

In der gezeigten Stellung (druckloses System) verbindet das 3/2-Wege-Druckregelventil 12 die Stellleitung 17 mit der Rücklaufleitung 19, während die Druckleitung 8 abgesperrt ist. Die Druckleitung 8 führt über eine Zulaufdüse 14 zur Signaldruckleitung 21. Über die Zulaufdüse 14 wird im Betrieb eine Druckdifferenz erzeugt, welche die Hauptstufe 11 mit Einflussnahme der Federkraft 15 zur Druckregelung umsetzt. Über die Vorsteuerleitung 16 wird das 3/2-Wege-Druckregelventil 12 nach Anlaufen der Verstellpumpe V in der Einstellung für Maximalförderung aus der gezeigten Schaltstellung in eine andere Schaltstellung umgeschaltet, in der die Druckleitung 8 mit der Stellleitung 7 verbunden und die Rücklaufleitung 19 abgesperrt ist, so dass die Stellzylinder Z1, Z1' druckbeaufschlagt werden und die Verstellpumpe V in Richtung zur Minimalförderung verstellen, und zwar gegen die Kraft der Druckbeaufschlagung der zweiten Stellzylinder Z2, Z2' aus der Druckleitung 8 und den Vorspannfedern 34. Die Druckbeaufschlagungsfläche jedes ersten Stellzylinders Z1, Z1' ist zweckmäßig größer als die Druckbeaufschlagungsfläche der zweiten Stellzylinder Z2, Z2' (Flächenverhältnis z.B. zwischen 2 : 1 bis 5 : 1 oder größer). Beim Regeln bewegt sich das 3/2-Wege-Druckregelventil 12 stufenlos zwischen den beiden vorerwähnten Schaltstellungen.

An einem Knoten 17 der Stellleitung 7 zwischen den ersten Stellzylindern Z1, Z' und der Hauptstufe 11 zweigt eine Leckageleitung 30, in der eine Düse 18 enthalten ist, zur Rücklaufleitung 19 ab. Ferner können die Rückführungen F der Stellzylinder Z1, Z1' an eine Leckageleitung 20 angeschlossen sein.

Von der Signaldruckleitung 21 zweigen Leitungen 22 bzw. 22' ab. Die Leitung 22 führt zu einem Druckregel-Vorsteuerventil 34 (mit zweckmäßigerweise einstellbarer Federkraft), von dem ablaufseitig eine Leitung 31 über einen Knoten 32 zu einem Knoten 33 der Stellleitung 7 führt. Eine von der Leitung 22 abzweigende Leitung 23 führt zu einer Zulaufseite eines Mengenregel-Vorsteuerventils 24. Die Leitung 22' führt zur Zulaufseite eines Drehmoment-Regel-Vorsteuerventils 25, das aus der Leitung 22' gegen eine Federkraft 22 druckvorgesteuert und als 2/2-Wege-Ablassventil ausgebildet sein kann.

Das Mengenregel-Vorsteuerventil 24 ist ein 2/2-Wege-Druckregelventil, das durch einen Proportionalmagneten 26 gegen Federkraft 28 betätigbar ist, und, vorzugsweise, sogar eine proportionale Druckvorsteuerung 27 aufweisen kann. In der in Fig. 1 gezeigten Ausführungsform betätigt der Proportionalmagnet 26 das Ventil 24 in Richtung zu einer Durchgangsstellung gegen die eine Absperrstellung einstellende Federkraft 28. Die Bestromung des Proportionalmagneten 26 ist eine Sollwertvorgabe für die Mengenregelung. Diese Sollwertvorgabe könnte auch auf hydraulischem, mechanischem, pneumatischem oder anderem Weg erfolgen (nicht gezeigt). Die Vorsteuerventile 25, 24, 34 sind ablaufseitig jeweils an den Knoten 32 angeschlossen und somit über die Leitung 31 mit dem Knoten 33 in der Stellleitung 7 bzw. dem jeweiligen Stellzylinder Z1, Z1' verbunden, um entsprechend der Erfindung abgelassenes Druckmittel dort einzuspeisen, so dass dieses Druckmittel aus der Signaldruckleitung 21 nicht verloren geht. Die Vorsteuerventile 24, 25, 34 (oder nur 24 oder 25 und 34) sind der Hauptstufe 11 zugeordnet und regeln in der gezeigten Ausführungsform in Fig. 1 die über die Zulaufdüse 14 erzeugte Druckdifferenz für die Hauptstufe 11.

Bei Ansprechen (Öffnen) des Vorsteuerventils 25 wird der Druck in der Signaldruckleitung 21 vermindert, wobei mit zunehmender Verstellung der ersten Stellzylinder Z1, Z1' über die Rückführung F die Federkraft 29 erhöht und somit der Druck in der Signaldruckleitung 21 wieder gesteigert wird. Das Vorsteuerventil 34 arbeitet nur gegen die Federkraft.

Das Vorsteuerventil 24 ist, solange der Proportionalmagnet 26 nicht bestromt ist, in der Absperrstellung, und nimmt keinen Einfluss auf den Druck in der Signaldruckleitung 21. Wird der Proportionalmagnet 26 bestromt, dann vermindert das Vorsteuerventil 24 den Druck in der Signaldruckleitung 21, wobei mit zunehmender Verstellung der Stellzylinder Z1, Z1' z.B. in Richtung zur Minimalförderung der Verstellpumpe V die Federkraft 28 erhöht und somit bei gleichbleibender Bestromung des Proportional-Magneten 26 der Druck in der Signaldruckleitung 21 wieder gesteigert wird.

In der in Fig. 2 gezeigten Detailvariante endet die Druckleitung 8 an der Hauptstufe 11 und wird der Druck in der Signaldruckleitung 21 beispielsweise aus dem Lastdrucksignalkreis LS verwendet, um die Hauptstufe 11 gegen den Druck in der Vorsteuerleitung 16 aus der Druckleitung 8 zu verstellen.

In der Detailvariante in Fig. 3 ist das Vorsteuerventil 24' zur Mengenregelung umgekehrt verschaltet wie in Fig. 1, das heißt, die Federkraft 28 hält das Steuerventil 24' in der gezeigten Durchgangsstellung, während der Proportionalmagnet 26 bei Bestromen gegen die Federkraft 28 eine Verstellung in die oder in Richtung zur Absperrstellung bewirkt.

In der Detailvariante in Fig. 4 ist das Druckregel-Vorsteuerventil 34 abströmseitig nicht an den Knoten 32 wie in Fig. 1, sondern über eine Leitung 31' direkt an die Rücklaufleitung 19 angeschlossen.

## Patentansprüche

1. Regelsystem (S) einer Hydraulik-Verstellpumpe (V), mit wenigstens einem Stellzylinder (Z1, Z1'), der aus dem Regelsystem in Stellrichtung der Pumpe zur Minimalförderung oder Maximalförderung druckbeaufschlagbar ist, einer an eine Druckleitung (8) und eine Rücklaufleitung (19) angeschlossenen Hauptstufe (11) zum Regeln eines den Stellzylinder (Z1, Z1') beaufschlagenden Steuerdrucks, wobei die Hauptstufe (11) ein druckvorgesteuertes 3/2-Wege-Regelventil (12) ist, und wenigstens einem der Hauptstufe (11) zugeordneten Vorsteuerventil (24, 25, 24', 34) zur Druck- und/oder Drehmoment- und/oder Mengen-Regelung, wobei das jeweilige Vorsteuerventil zulaufseitig an eine zu einer Druckvorsteuerung des 3/2-Wege-Druckregelventils (12) führende Signaldruckleitung (21) und ablaufseitig an einen Niedrig-Druckbereich angeschlossen ist, **dadurch gekennzeichnet, dass** zumindest das jeweilige Vorsteuerventil (24, 25, 24') zur Mengen- und/oder Drehmoment-Regelung ablaufseitig an den Stellzylinder (Z1, Z1') angeschlossen ist.

2. Regelsystem nach Anspruch 1, **dadurch gekennzeichnet, dass** auch das Vorsteuerventil (34) zur Druckregelung ablaufseitig an den Stellzylinder (Z1, Z1') angeschlossen ist.

3. Regelsystem nach Anspruch 1, **dadurch gekennzeichnet, dass** das Vorsteuerventil (24, 24') der Mengenregelung ein durch einen Proportionalmagneten (26) gegen Federkraft (28) entweder in Richtung zu einer Durchgangsstellung oder zu einer Sperrstellung verstellbares 2/2-Wege-Druckregelventil, vorzugsweise mit proportionaler Druckvorsteuerung (27), ist.

4. Regelsystem nach Anspruch 1, **dadurch gekennzeichnet, dass** das Drehmoment-Regel-Vorsteuerventil (25) und/oder das Druckregel-Vorsteuerventil (34) ein von der Signaldruckleitung (21) her gegen Federkraft (29) in Richtung zu einer Durchgangsstellung druckvorgesteuertes 2/2-Druckentlastungsventil ist.

5. Regelsystem nach Anspruch 3, **dadurch gekennzeichnet, dass** die das Drehmoment-Regel-Vorsteuerventil (25) und/oder das Druckregel-Vorsteuerventil (34) in Richtung zu einer Sperrstellung beaufschlagende Federkraft (29) einstellbar ist.

6. Regelsystem nach Anspruch 2 oder 3, **dadurch gekennzeichnet, dass** die Federkraft (28, 29) des Mengenregel-Vorsteuerventils (24, 24') und/oder des Drehmomentregel-Vorsteuerventils (28) von einer Stellfeder generiert wird, und dass die eingestellte Federkraft im Betrieb des Regelsystems (S) durch eine Stellungs-Istwert-Rückführung (F), vorzugsweise vom Stellzylinder (Z1, Z1'), veränderbar ist, über welche Istwert-Rückführung (F), vorzugsweise, die jeweilige Förderposition der Pumpe an das Vorsteuerventil (24, 25, 24') übertragbar ist.

7. Regelsystem nach Anspruch 1, **dadurch gekennzeichnet, dass** die Signaldruckleitung (21) über eine Zulaufdüse (14) an die zur Hauptstufe (11) verlaufende Druckleitung (8) angeschlossen ist.

8. Regelsystem nach Anspruch 1, **dadurch gekennzeichnet, dass** die Signaldruckleitung (21) an einen Lastdrucksignalkreis (LS) wenigstens eines von der Pumpe gespeisten Verbrauchers (M) angeschlossen und von der Druckleitung (8) separiert ist.

9. Regelsystem nach Anspruch 1, **dadurch gekennzeichnet, dass** eine zwischen der Hauptstufe (11) und dem ersten Stellzylinder (Z1, Z1') verlaufende Stellleitung (7) zum Stellzylinder (Z1, Z1') zusätzlich über eine Düse (18) an die Rücklaufleitung (19) angeschlossen ist.

10. Regelsystem nach Anspruch 1, **dadurch gekennzeichnet, dass** das 3/2-Wege-Regelventil (12) der Hauptstufe (11) in Stellrichtung zur Verbindung der Druckleitung (8) und des ersten Stellzylinders (Z1, Z1') aus der Druckleitung (8) durckvorgesteuert und in Stellrichtung zur Verbindung des ersten Stellzylinders (Z1, Z1') mit der Rücklaufleitung (19) aus der Signaldruckleitung (21) druckvorgesteuert und federbelastet (15) ist.

11. Regelsystem nach Anspruch 10, **dadurch gekennzeichnet, dass** die Kraft der Federbelastung (15) einstellbar ist.

12. Regelsystem nach Anspruch 1, **dadurch gekennzeichnet, dass** der Stellzylinder (Z1, Z1') in Stellrichtung der Pumpe zur Minimalförderung beaufschlagbar ist, und dass mindestens ein zweiter Stellzylinder (Z2, Z2') vorgesehen ist, der in Stellrichtung der Pumpe zur Maximalförderung aus der Druckleitung (8) beaufschlagt ist und eine Federvorspannung (34) aufweist.

13. Regelsystem nach wenigstens einem der vorhergehenden Ansprüche, **dadurch gekennzeichnet, dass** die Verstellpumpe (V) eine Axialkolbenpumpe (2) in Schrägscheibenbauart ist, und dass Stellzylinder (Z1, Z1', Z2, Z2') an einem Schrägscheiben-Verstellglied (3) angreifen, wobei, vorzugsweise, jeweils zwei erste, parallel geschaltete, und zwei zweite, parallel geschaltete Stellzylinder vorgesehen sind.

14. Regelsystem nach Anspruch 13, **dadurch gekennzeichnet, dass** der Stellzylinder (Z1, Z1') eine größere Druckbeaufschlagungsfläche aufweist als der zweite Stellzylinder (Z2, Z2'), vorzugsweise mit einem Flächenverhältnis zwischen etwa 2 : 1 bis 5 : 1.

15. Regelsystem nach wenigstens einem der vorhergehenden Ansprüche, **dadurch gekennzeichnet, dass** das ablaufseitig an den Stellzylinder (Z1, Z1') angeschlossene Druckregel- und/oder Drehmomentregel-Vorsteuerventil (25, 34) ein Schieberventil ist.

## Claims

1. Regulating system of a hydraulic variable capacity pump (V), comprising at least one actuating cylinder (Z1, Z1') which is to be actuated by pressure of the regulating system in an actuating direction of the pump either to a minimal capacity or a maximal capacity, a main stage (11) connected with a pressure line (8) and a return line (19) for regulating a control pressure actuating the actuating cylinder (Z1, Z1'), wherein the main stage (9) is a pilot pressure controlled 3/2-multiway pressure regulating valve (12), at least one pilot pressure control valve (24, 25, 24', 34) associated with the main stage (11) for regulating pressure and/or torque and/or quantity, wherein the respective pilot pressure control valve is connected at a supply side to a signal pressure line (21) extending to a pilot pressure control of the 3/2-multiway pressure regulating valve (12) and at an outlet side to a low pressure region, **characterized in that** at least the respective pilot pressure control valve (24, 25, 24') is connected at the outlet side to the actuating cylinder (Z1, Z1') for regulating the quantity and/or the torque.

2. Regulating system according to claim 1, **characterized in that** also the pilot pressure control valve (34) provided for the pressure regulation is connected at the outlet side to the actuating cylinder (Z1, Z1').

3. Regulating system according to claim 1, **characterized in that** the pilot pressure control valve (24, 24') for regulating the quantity is a 2/2-multiways-pressure regulating valve, preferably including a proportional pilot pressure control (27) which is to be actuated by a proportional solenoid (26) counter to a spring force (28) either in a direction to a through-flow position or to a blocking position.

4. Regulating system according to claim 1, **characterized in that** the pilot pressure control valve (25) for regulating the torque and/or the pilot control valve (34) for regulating the pressure is a pilot pressure-controlled 2/2-ways pressure relief valve which is actuated by pressure of the signal pressure line (21) counter to a spring force (29) and in a direction to a through-flow position.

5. Regulating system according to claim 3, **characterized in that** the spring force (29) actuating the pilot pressure control valve (25) for regulating the torque and/or the pilot pressure control valve (34) for regulating the pressure in a direction to a blocking position is adjustable.

6. Regulating system according to claim 2 or claim 3, **characterized in that** the spring force (28, 29) of the pilot pressure control valve (24, 24') for regulating the quantity and/or of the pilot pressure control valve (28) for regulating the torque is generated by an actuating spring, and that the adjusted spring force is variable, preferably by the actuating cylinder (Z1, Z1'), in operation of the regulating system (S) by feedback (F) of the actual value of the position the feedback (F) of the actual value preferably transmitting the respective capacity position of the pump to the pilot pressure control valve (24, 25, 24').

7. Regulating system according to claim 1, **characterized in that** the signal pressure line (20) is connected with the pressure line (8) via a supply nozzle (14) and that the pressure line (8) extends to the main stage (11).

8. Regulating system according to claim 1, **characterized in that** the signal pressure line (21) is connected with a load pressure signal circuit (LS) of at least one consumer (M) supplied with hydraulic medium by the pump, and that the signal pressure line (21) is separated from the pressure line (8).

9. Regulating system according to claim 1, **characterized in that** actuating line (7) extending between the main stage (11) and the first actuating cylinder (Z1, Z1') is additionally connected via a nozzle (18) to the return line (18).

10. Regulating system according to claim 1, **characterized in that** the 3/2-multiways pressure regulating valve (12) of the main stage (11) is pilot pressure controlled from the pressure line (8) in actuating direction for connecting the pressure line (8) and the first actuating cylinder (Z1, Z1') and is pilot pressure controlled from the signal pressure line (21) and spring loaded (15) in actuating direction for connecting the first actuating cylinder (Z1, Z1') and the return line (19).

11. Regulating system according to claim 10, **characterized in that** the force of the spring load (15) is adjustable.

12. Regulating system according to claim 1, **characterized in that** the actuating cylinder (Z1, Z1') is to be actuated in actuating direction of the pump towards minimal capacity, and that at least a second actuating cylinder (Z2, Z2') is provided, which is actuated by pressure of the pressure line (8) in actuating direction of the pump towards maximal capacity and comprises a spring feed load (34).

13. Regulating system according to at least one of the preceding claims, **characterized in that** the variable capacity pump (V) is an axial piston pump (2) with a swash plate design, and that the actuating cylinders (Z1, Z1', Z2, Z2') engage at an adjustment member (3) of the swash plate, wherein, preferably, respectively, two first and two second actuating cylinders are provided, respectively switched in parallel.

14. Regulating system according to claim 13, **characterized in that** the first actuating cylinder (Z1, Z1') has a larger pressure receiving surface than the second actuating cylinder (Z2, Z2'), preferably with a ratio between the surfaces between about 2:1 to 5:1.

15. Regulating system according to at least one of the preceding claims, **characterized in that** the pilot pressure control valve (25, 34), the outlet side of which is connected with the actuating cylinder (Z1, Z1') for regulating the pressure and/or the torque is a slider valve.

## Revendications

1. Système de régulation (S) d'une pompe hydraulique (V) à cylindrée variable, comprenant au moins un vérin de réglage (Z1, Z1'), qui à partir du système de régulation peut être alimenté en pression dans le sens de réglage de la pompe pour un refoulement minimal ou un refoulement maximal, un étage principal (11) raccordé à une conduite de pression (8) et une conduite de retour (19), pour la régulation d'une pression de commande alimentant le vérin de réglage (Z1, Z1'), l'étage principal (11) étant une vanne de régulation 3/2 voies (12) à commande pilote de pression, et au moins une vanne de commande pilote (24, 25, 24', 34) associée à l'étage principal (11) pour la régulation de pression et/ou de couple et/ou de débit, la vanne de commande pilote respective étant raccordée, du côté entrée, à une conduite de pression de signal (21) menant à une commande pilote de pression de la vanne de régulation de pression 3/2 voies (12), et du côté sortie, à une zone de basse pression,
**caractérisé en ce qu'**au moins la vanne de commande pilote (24, 25, 24') pour la régulation de pression et/ou de couple et/ou de débit, est raccordée, du côté sortie, au vérin de réglage (Z1, Z1').

2. Système de régulation selon la revendication 1, **caractérisé en ce que** la vanne de commande pilote (34) pour la régulation de pression, est également raccordée, côté sortie, au vérin de réglage (Z1, Z1').

3. Système de régulation selon la revendication 1, **caractérisé en ce que** la vanne de commande pilote (24, 24') de la régulation de débit est une vanne de régulation de pression 2/2 voies réglable par un aimant proportionnel (26) à l'encontre d'une force de ressort (28), soit en direction d'une position de passage, soit en direction d'une position d'obturation ou de blocage, de préférence avec une commande pilote de pression proportionnelle (27).

4. Système de régulation selon la revendication 1, **caractérisé en ce que** la vanne de commande pilote de régulation de couple (25) et/ou la vanne de commande pilote de régulation de pression (34) est une vanne de décharge de pression 2/2 voies à commande pilote de pression à partir de la conduite de pression de signal (21) à l'encontre de la force de ressort (29) en direction d'une position de passage.

5. Système de régulation selon la revendication 3, **caractérisé en ce que** la force de ressort (29) sollicitant la vanne de commande pilote de régulation de couple (25) et/ou la vanne de commande pilote de régulation de pression (34) en direction d'une position d'obturation ou de blocage, est réglable.

6. Système de régulation selon la revendication 2 ou la revendication 3, **caractérisé en ce que** la force de ressort (28, 29) de la vanne de commande pilote de régulation de débit (24, 24') et/ou de la vanne de commande pilote de régulation de couple (28) est générée par un ressort de réglage, et **en ce que** la force de ressort réglée peut être modifiée en cours de fonctionnement du système de régulation (S) par une réinjection d'une valeur réelle instantanée de position (F), de préférence du vérin de réglage (Z1, Z1'), réinjection de valeur réelle instantanée (F) par l'intermédiaire de laquelle il est possible de transférer, de préférence, la position de refoulement respective considérée de la pompe, à la vanne de commande pilote (24, 25, 24').

7. Système de régulation selon la revendication 1, **caractérisé en ce que** la conduite de pression de signal (21) est raccordée, par l'intermédiaire d'une buse d'alimentation (14), à la conduite de pression (8) allant à l'étage principal (11).

8. Système de régulation selon la revendication 1, **caractérisé en ce que** la conduite de pression de signal (21) est raccordée à un circuit de signal de pression de charge (LS) d'au moins un récepteur (M) alimenté par la pompe, et est séparée de la conduite de pression (8).

9. Système de régulation selon la revendication 1, **caractérisé en ce qu'**une conduite de réglage (7) allant au vérin de réglage (Z1, Z1') et s'étendant entre l'étage principal (11) et le premier vérin de réglage (Z1, Z1'), est raccordée en supplément, par l'intermédiaire d'une buse (18), à la conduite de retour (19).

10. Système de régulation selon la revendication 1, **caractérisé en ce que** la vanne de régulation 3/2 voies (12) de l'étage principal (11) est commandée en pression pilote à partir de la conduite de pression (8) dans le sens d'un réglage pour relier la conduite de pression (8) et le premier vérin de réglage (Z1, Z1'), et est commandée en pression pilote à partir de la conduite de pression de signal (21) et chargée par ressort (15), dans le sens d'un réglage pour relier le premier vérin de réglage (Z1, Z1') à la conduite de retour (19).

11. Système de régulation selon la revendication 10, **caractérisé en ce que** la force de la sollicitation de ressort (15) est réglable.

12. Système de régulation selon la revendication 1, **caractérisé en ce que** le vérin de réglage (Z1, Z1') peut être sollicité dans le sens de réglage de la pompe pour le refoulement minimal, et **en ce qu'**il est prévu au moins un deuxième vérin de réglage (Z2, Z2'), qui est sollicité dans le sens de réglage de la pompe pour un refoulement maximal à partir de la conduite de pression (8), et présente une précontrainte par ressort (34).

13. Système de régulation selon l'une au moins des revendications précédentes, **caractérisé en ce que** la pompe à cylindrée variable (V) est une pompe à pistons axiaux (2) du type à plateau incliné, et **en ce que** des vérins de réglage (Z1, Z1', Z2, Z2') agissent sur un organe de réglage de plateau incliné (3), et **en ce que** de préférence sont prévus respectivement deux premiers vérins de réglage, montés en parallèle, et deux deuxièmes vérins de réglage montés en parallèle.

14. Système de régulation selon la revendication 13, **caractérisé en ce que** le vérin de réglage (Z1, Z1') présente une surface de sollicitation par la pression, plus grande que celle du deuxième vérin de réglage (Z2, Z2'), de préférence avec un rapport de surfaces compris entre environ 2 : 1 et 5 : 1.

15. Système de régulation selon l'une au moins des revendications précédentes, **caractérisé en ce que** la vanne de commande pilote de régulation de pression et/ou de régulation de couple (25, 34) raccordée du côté sortie au vérin de réglage (Z1, Z1'), est une vanne à passage direct ou à coulisse.
